# DEMANDE DE BREVET EUROPEEN

(11) **EP 1 236 654 A1**
(43) Date de publication de la demande: **04.09.2002**
(21) Numéro de dépôt: 02354037.0
(22) Date de dépôt: 27.02.2002
(51) Int. Cl.: B65D 59/02, B65D 59/04, B65D 17/40

(54) **Bouchon pour conditionnement tubulaire**

(30) Priorité: 28.02.2001 FR 0102734
(71) Demandeur: DINAC, 38350 Susville, La Mure (FR)
(72) Inventeur: Plenet, Jean-Marie, 69740 Genas (FR); Gergonne, Michel, Marchon-Arbent, 01100 Oyannax (FR)
(74) Mandataire: de Beaumont, Michel

(57) **Abrégé**

L'invention concerne un bouchon (4) d'obturation pour tube de conditionnement d'objets, comprenant une collerette (41) destinée à être engagée dans le tube et à y être fixée par des agrafes (3), et un fond (42) d'obturation du tube, le fond étant désoperculable de la collerette.

## Description

La présente invention concerne le domaine des tubes de conditionnement d'objets de forme allongée. L'invention concerne, plus particulièrement, un bouchon d'obturation d'un tel tube.

La figure 1 représente, par une vue en coupe longitudinale, un exemple classique de tube 1 de conditionnement associé à des bouchons d'obturation 2 selon l'état de la technique.

Le diamètre du tube 1 dépend de la nature des objets O pour lequel il est destiné et du nombre d'objets qu'il doit contenir. Généralement, les tubes de conditionnement ont un diamètre compris entre quelques centimètres et quelques dizaines de centimètres. La longueur du tube 1 dépend de la longueur des objets O. Les tubes 1 de conditionnement classiques ont une longueur généralement comprise entre quelques dizaines de centimètres et quelques mètres.

Les extrémités 11 et 12 du tube 1 sont obturées au moyen de bouchons 2 ayant une forme générale de coupelle dont une collerette 21 est destinée à être agrafée (agrafes 3) au tube 1. Compte-tenu des moyens de fixation utilisés, le tube 1 est généralement en carton et les bouchons 2 sont généralement en matière plastique. Ces bouchons sont généralement obtenus par moulage.

Pour faciliter le conditionnement des objets et permettre d'utiliser de mêmes tubes 1 pour des objets O ayant des longueurs légèrement différentes, l'assemblage s'effectue de la façon suivante. On commence par obturer une première extrémité (par exemple, l'extrémité 11) du tube 1 au moyen d'un premier bouchon 2. Celui-ci est agrafé de façon à être en affleurement ou presque de l'extrémité 11 du tube, comme cela est représenté en partie gauche de la figure 1. Les objets O de forme allongée sont alors introduits dans le tube 1 depuis l'extrémité restée ouverte (par exemple, l'extrémité 12). Un deuxième bouchon 2 est alors introduit par cette extrémité ouverte. De préférence, ce bouchon est engagé dans le tube 1 jusqu'à ce que son fond 22 vienne en butée contre les objets O les plus longs introduits dans le tube, comme cela est représenté en partie droite de la figure. Le deuxième bouchon est, comme le premier, agrafé par sa collerette 21 au tube 1.

Le conditionnement ainsi réalisé sert essentiellement à la manutention et au transport et au stockage des objets O.

Un problème intervient lorsque le conditionnement doit être ouvert pour déballage. En effet, cela requiert d'ôter l'un des bouchons 2 d'obturation d'extrémité, donc de retirer les agrafes 3 de fixation au tube 1, ce qui est long et peu commode. Il n'est en effet classiquement pas souhaitable de percer le bouchon 2 ou de découper le tube avec un outil pour ne pas endommager les objets O contenus dans le tube 1.

Dans des applications auxquelles est plus particulièrement destinée l'invention, on limite lors de l'emballage les mouvements notamment longitudinaux des objets O dans le tube 1 en faisant en sorte que leurs extrémités respectives soient contre les fonds 22 des deux bouchons. Cela est particulièrement le cas pour des objets O d'un certain poids. En effet, si on laisse un degré de liberté longitudinal à de tels objets, ils risquent lors des manutentions ou du transport de venir endommager le fond du bouchon. C'est d'ailleurs une des raisons pour laquelle les bouchons sont agrafés. En effet, un collage risquerait de ne pas avoir la tenue suffisante pour résister aux efforts de pression des objets contenus à l'intérieur qui peuvent représenter, au total, un poids compris entre 1 et 50 kg selon le diamètre et la longueur du tube 1. Plus les objets sont lourds, plus il existe un risque d'arrachement du bouchon. De plus, un collage du bouchon rendrait encore plus difficile l'ouverture du tube sans endommager les objets qu'il contient.

Une autre raison du recours à l'agrafage est le besoin d'adaptation en profondeur de la position du bouchon en fonction de la longueur des objets. En particulier, avec de la colle, celle-ci adhérerait au tube avant que le bouchon soit en position. Alors, selon la rapidité de prise, soit il ne resterait plus de colle sur la collerette quand le bouchon atteindrait sa position, soit le bouchon serait fixé en mauvaise position.

Le besoin d'adapter en profondeur la position du bouchon entraîne également que des solutions apparentées au collage, comme le sertissage d'un bouchon sur une extrémité d'un élément tubulaire, comme cela est décrit par exemple dans le document US-A-4 961 511, ne sont pas transposables aux applications de la présente invention.

Un exemple d'application de la présente invention concerne les barres de seuil ou analogues qui sont généralement expédiées du lieu de fabrication au lieu de commercialisation dans de tels conditionnements. Même si ces barres de seuil sont emballées individuellement avant d'être introduites dans le conditionnement 1, il s'agit de produits destinés à présenter un état de surface décoratif qu'il est particulièrement préjudiciable d'endommager lors de l'ouverture du tube.

La présente invention vise à pallier les inconvénients des conditionnements tubulaires connus.

L'invention vise plus particulièrement, à proposer un nouveau bouchon pour tube de conditionnement d'objets de forme allongée.

L'invention vise également à proposer une solution qui n'entraîne pas de modifications dans la mise en oeuvre du conditionnement pour emballer les objets qu'il doit contenir.

L'invention vise également à proposer une solution qui est compatible avec une fixation solide du bouchon. En particulier, l'invention vise à proposer une solution compatible avec un agrafage du bouchon. A cet égard, l'invention vise également à proposer une solution qui soit compatible avec les outils d'agrafage classiquement utilisés.

L'invention vise en outre à respecter une fabrication simple des bouchons et, plus particulièrement, à proposer un bouchon qui puisse être obtenu par moulage d'une seule pièce en matière plastique.

Pour atteindre ces objets et d'autres, la présente invention prévoit un bouchon d'obturation pour tube de conditionnement d'objets, formé en matériau de synthèse et comprenant une collerette destinée à être engagée dans le tube et à y être fixée par des agrafes, et un fond d'obturation du tube, ce fond étant désoperculable de la collerette.

Selon un mode de réalisation de la présente invention, le fond présente une ligne de rupture périphérique.

Selon un mode de réalisation de la présente invention, le fond présente une ligne de rupture partant de la périphérie jusqu'au voisinage du centre.

Selon un mode de réalisation de la présente invention, le bouchon comporte un élément de préhension, de préférence au voisinage du centre du fond, lié à une extrémité de la ligne de rupture.

Selon un mode de réalisation de la présente invention, l'élément de préhension est saillant du même côté que la collerette.

Selon un mode de réalisation de la présente invention, le fond présente une ouverture sous l'élément de préhension.

Selon un mode de réalisation de la présente invention, la collerette comprend au moins un changement de section définissant, de préférence, un logement pour des agrafes de fixation de la collerette.

Selon un mode de réalisation de la présente invention, la collerette présente une section en biseau s'élargissant depuis le fond jusqu'au changement de section.

Selon un mode de réalisation de la présente invention, le bouchon est moulé d'une seule pièce.

L'invention prévoit également un conditionnement pour au moins un objet allongé du type comprenant un tube dont au moins un extrémité est destinée à recevoir un bouchon d'obturation.

Selon un mode de réalisation de la présente invention, ce conditionnement est destiné à contenir des barres de seuil.

Ces objets, caractéristiques et avantages, ainsi que d'autres de la présente invention seront exposés en détail dans la description suivante de modes de réalisation particuliers faite à titre non-limitatif en relation avec les figures jointes parmi lesquelles :
la figure 1 décrite précédemment représente, par une vue en coupe longitudinale, un conditionnement tubulaire d'objets allongés selon l'art antérieur ;
la figure 2 est une vue en perspective d'un mode de réalisation d'un bouchon pour tubes de conditionnement selon la présente invention ;
la figure 3 est une vue partielle en coupe longitudinale d'un tube de conditionnement équipé d'un bouchon selon la présente invention ; et
la figure 4 représente, par une vue en coupe, un détail d'un bouchon selon la présente invention illustrant plusieurs variantes de réalisation.

Les mêmes éléments ont été désignés par les mêmes références aux différentes figures. Pour des raisons de clarté, seuls les éléments qui sont nécessaires à la compréhension de l'invention ont été représentés aux figures et seront détaillés par la suite. En particulier, les agrafes utilisées pour l'assemblage d'un bouchon selon l'invention à un tube de conditionnement classique n'ont pas été détaillées et ne font pas l'objet de la présente invention. De même, la structure même du tube de conditionnement ne fait pas l'objet de l'invention, les bouchons proposés par l'invention s'adaptant à des tubes classiques.

Une caractéristique de la présente invention est de proposer un bouchon dont le fond est séparable d'une collerette destinée à être agrafée à un tube de conditionnement. Plus précisément, l'invention prévoit un bouchon en forme de coupelle dont le fond est désoperculable.

La figure 2 représente, par une vue en perspective, un mode de réalisation d'un bouchon 4 selon la présente invention. Cette figure sera décrite en relation avec la figure 3 qui représente, par une vue partielle en coupe longitudinale, un tube 1 de conditionnement dont une extrémité 12 est équipée d'un bouchon 4 selon l'invention.

Le bouchon 4 comporte, comme précédemment, une collerette 41 et un fond 42. Le fond 42 est, de préférence, placé à une extrémité de la collerette 41. La hauteur de la collerette 41 est, par exemple, comprise entre 1 et 5 cm. Elle est destinée à venir, par sa face externe, en appui contre la face interne du tube 1 et à recevoir, selon un mode de réalisation préféré, des agrafes 3 de fixation classiques ou des moyens de fixation similaires. Le bouchon est engagé par son fond 42 dans le tube de façon que la collerette 41 reste accessible.

Selon l'invention, le fond 42 comporte une ligne de rupture 43, par exemple, en escargot partant de la périphérie du fond (face interne de la collerette 41) et s'achevant au voisinage du centre du bouchon. La ligne de rupture 43 a pour objet de rendre désoperculable le bouchon par arrachement de son fond 42 en laissant la collerette 41 en place. En variante, la ligne de rupture peut être uniquement périphérique.

Selon un mode de réalisation préféré illustré par les figures 2 et 3, le fond 42 est associé à un élément de préhension 44 au voisinage de son centre. La ligne de rupture 43 s'achève alors au niveau de l'élément de préhension 44 de sorte qu'une traction exercée sur l'élément 44 permette l'arrachement du fond 42. De préférence, l'élément 44 a approximativement la forme d'une poignée saillante en direction de la collerette 41 et dont la hauteur est, de préférence, limitée à celle de la collerette 41. On évite ainsi un désoperculage accidentel du bouchon pendant les manipulations et le transport du conditionnement. Dans le cas d'une ligne de rupture exclusivement périphérique, l'élément de préhension est situé en périphérie de façon à inclure la ligne de rupture.

De préférence, la ligne de rupture 43 est unique dans la surface du fond 42. Plus précisément, cette ligne de rupture s'étend sur la quasi-totalité de la périphérie du fond 42 et s'achève au niveau de l'élément de préhension 44 en ayant effectué au plus un demi-tour à l'intérieur de la surface du fond 42. La ligne de rupture 43 décrit donc, de préférence, entre un tour et un tour et demi. En prévoyant une ligne de rupture qui décrit au moins la périphérie du fond (même si elle part ensuite vers un élément de préhension central), on garantit l'enlèvement complet de l'opercule constitué par le fond 42 du bouchon.

Selon un mode de réalisation préféré de l'invention, le bouchon 4 est fabriqué d'une seule pièce en matière plastique. La ligne de rupture 43 est alors préformée dans le moule (non représenté). Selon ce mode de réalisation préféré, l'élément de préhension 44 est réalisé au moyen d'une âme centrale prévue dans le moule. Le fond 42 présente alors, dans cet exemple, une ouverture 45 sous l'élément de préhension 44. Un avantage est que la réalisation du moule s'en trouve simplifiée.

Un avantage de la présente invention est qu'elle facilite considérablement le déballage du ou des objets conditionnés dans le tube. En effet, les agrafes 3 restent à demeure et n'ont plus besoin d'être ôtées.

Un autre avantage de la présente invention est qu'elle élimine les risques d'endommager les objets lors du déballage.

Un autre avantage de la présente invention est que l'ouverture d'un conditionnement ainsi réalisée est considérablement plus rapide qu'avec les bouchons classiques.

Un autre avantage de l'invention selon le mode de réalisation préféré de la figure 2, est que la fabrication du bouchon est aussi simple que celle d'un bouchon classique. En particulier, il peut être obtenu d'une seule pièce en matière plastique. La seule limitation est que la taille de l'ouverture 45 nécessaire au passage de l'âme du moule pour la formation de l'élément de préhension 44 doit être compatible avec la section des objets auxquels est destiné le conditionnement. Dans le cas contraire, on pourra prévoir, après fabrication du bouchon, de coller une pastille d'obturation de l'ouverture 45. Cette pastille sera choisie pour ne pas gêner le désoperculage. Toutefois, on préférera dimensionner l'ouverture 45 pour qu'elle soit compatible avec les objets à conditionner.

Le bouchon est, par exemple, en matériau de synthèse (par exemple, en matière plastique) d'une épaisseur comprise entre une fraction et quelques millimètres. Le choix de l'épaisseur de la collerette 41 et/ou du fond 42 du bouchon dépend de la résistance mécanique que l'on souhaite lui conférer et, entre autres, du diamètre du bouchon, donc du diamètre du tube auquel il est destiné, ainsi que du poids des objets que ce tube de conditionnement est destiné à contenir.

La figure 4 représente, par une vue en coupe, un détail d'un bouchon 4 selon un autre mode de réalisation de l'invention. La figure 4 illustre plusieurs variantes de réalisation par rapport au mode de réalisation exposé en relation avec les figures 2 et 3. Toutefois, ces variantes sont indépendantes les unes des autres et peuvent donc être mises en oeuvre séparément selon les applications.

Une première variante est constituée d'un pan coupé 45 reliant le fond 42 à la collerette 41. Un tel pan coupé facilite l'engagement du bouchon 4 dans le tube 1 par une de ses extrémités. Selon une autre variante non représentée, la collerette 41 dépasse de part et d'autre du fond. Toutefois, le dépassement doit être compatible avec les objets conditionnés et, dans une application préférée de l'invention, ne pas nuire à la butée réalisée par le fond 42.

Une deuxième variante particulièrement avantageuse est constituée par un changement de section 46 dans l'épaisseur de la collerette 41. Un tel changement de section permet de définir un logement 47 pour les agrafes 3. De préférence, la liaison entre le changement de section 46 et le fond 42 n'est pas d'épaisseur constante mais s'amincit (section en biseau de la colerette) au fur et à mesure que l'on s'approche du fond 42. Le pan incliné 48 ainsi constitué dans la face interne de la collerette 41 facilite l'extraction des objets du tube tout en les éloignant des agrafes 3.

Dans le mode de réalisation préféré, représenté en traits pleins à la figure 4, le logement 47 est ouvert en direction de l'extrémité libre de la collerette 41. Le changement de section 46 peut alors constituer une butée pour l'outil d'agrafage. Selon une variante représentée en pointillés, le logement 47 n'est ouvert qu'en direction du centre du bouchon. Par conséquent, la collerette 41 comprend alors un deuxième changement de section 49 à partir duquel celle-ci redevient relativement épaisse jusqu'à son extrémité libre.

Bien entendu, la présente invention est susceptible de diverses variantes et modifications qui apparaîtront à l'homme de l'art. En particulier, bien que le bouchon de l'invention ait été décrit en relation avec un fond circulaire, on pourra prévoir tout autre forme (carrée, trapézoïdale, polygonale, ovale, etc.) selon la forme du tube. Le rond constitue toutefois un mode de réalisation préféré pour la désoperculation. De plus, dans l'utilisation d'un bouchon selon l'invention pour obturer un tube, on pourra prévoir qu'une des extrémités du tube soit fermée par un bouchon classique (2, figure 1) tandis que l'autre extrémité est obturée par un bouchon désoperculable selon l'invention. A cet égard, on notera que le bouchon de l'invention permet de respecter un enfoncement du bouchon dans le tube en fonction de la longueur des objets que le tube contient. Par ailleurs, la ligne de rupture 43 pourra avoir toute forme désirée autre qu'en spirale.

En outre, bien qu'une application de l'invention au conditionnement de barres de seuil ait été exposée ci-dessus, celle-ci s'applique plus généralement à tout conditionnement, au moyen d'un tube, d'un ou plusieurs objets de forme allongée, voire même à des objets en vrac pourvu que ceux-ci ne passent pas dans l'ouverture 45 du fond 42 du bouchon 4, ou que cette ouverture soit masquée.

## Revendications

1. Bouchon (4) d'obturation pour tube (1) de conditionnement d'objets (O), formé en matériau de synthèse et comprenant une collerette (41) destinée à être engagée dans le tube et à y être fixée par des agrafes (3), et un fond (42) d'obturation du tube, ce fond étant désoperculable de la collerette.

2. Bouchon selon la revendication 1, **caractérisé en ce que** le fond présente une ligne de rupture périphérique.

3. Bouchon selon la revendication 1 ou 2, **caractérisé en ce que** le fond (42) présente une ligne de rupture (43) partant de la périphérie jusqu'au voisinage du centre.

4. Bouchon selon la revendication 2 ou 3, **caractérisé en ce qu'**il comporte un élément de préhension (44), de préférence au voisinage du centre du fond, lié à une extrémité de la ligne de rupture (43).

5. Bouchon selon la revendication 4, **caractérisé en ce que** l'élément de préhension (44) est saillant du même côté que la collerette (41).

6. Bouchon selon l'une quelconque des revendications 2 à 5, **caractérisé en ce que** le fond (42) présente une ouverture (45) sous l'élément de préhension (44).

7. Bouchon selon l'une quelconque des revendications 2 à 6, **caractérisé en ce que** la collerette (41) comprend au moins un changement de section (46) définissant, de préférence, un logement (47) pour des agrafes (3) de fixation de la collerette (41).

8. Bouchon selon la revendication 7, **caractérisé en ce que** la collerette (41) présente une section en biseau s'élargissant depuis le fond (42) jusqu'au changement de section (46).

9. Bouchon selon l'une quelconque des revendications 1 à 8, **caractérisé en ce qu'**il est moulé d'une seule pièce.

10. Conditionnement pour au moins un objet (O) allongé du type comprenant un tube (1) dont au moins une extrémité (12) est destinée à recevoir un bouchon d'obturation conforme à l'une quelconque des revendications 1 à 8.

11. Conditionnement selon la revendication 10, **caractérisé en ce qu'**il est destiné à contenir des barres de seuil.
